# EUROPÄISCHE PATENTANMELDUNG

(11) **EP 0 027 661 A1**
(43) Veröffentlichungstag der Anmeldung: **29.04.1981**
(21) Anmeldenummer: 80106485.8
(22) Anmeldetag: 23.10.1980
(51) Int. Cl.: A47C 17/13, A47C 17/207

(54) **Sitz- und Schlafmöbelstück**

(30) Priorität: 23.10.1979 AT 6896/79
(71) Anmelder: Kmentt, Ingomar, A-1030 Wien 3 (AT)
(72) Erfinder: Kmentt, Ingomar, A-1030 Wien 3 (AT)
(74) Vertreter: Viering, Jentschura & Partner

(57) **Zusammenfassung**

Polstermöbelstück, welches aus einem Sitzmöbelstück in ein Liegemöbelstück und umgekehrt umwandelbar ist, wobei zwei der in der Liegeposition in derselben Horizontalebene liegende Polster A, B für das Sitzmöbelstück übereinander angeordnet sind. Das dabei unten liegende Polster B ist im Abstand über dem Boden an den Seitenteilen 2 des Gestells 1 des Möbelstückes über ein Schwenkgelenk 5 abgestützt und mit dem anderen Polster A gelenkig verbunden, so daß durch das Ausfahren dieses Polsters A aus dem Gestell 1 das andere Polster B umgeschwenkt wird und die Polster A und B eine Liegefläche im Abstand über dem Boden bilden.

## Beschreibung

Die Erfindung betrifft ein Sitz- und Schlafmöbelstück mit an einem Gestell schwenkbar gelagerten und schwenkbar miteinander verbundenen Polstern, die, in einer Ebene liegend, einerseits am Gestell, andererseits am Boden abgestützt eine Liegefläche bilden.

Bei einem derartigen Sitz- und Schlafmöbelstück wurde bereits vorgeschlagen, auf einem gegenüber dem Gestell ein- bzw. ausfahrbaren Wagen zwei Polster anzuordnen, die bei der Verwendung als Sitzmöbelstück und während des Ausfahrens übereinander liegen und in der Sitzstellung ein als Rückenpolster hochgeschwenktes Polster untergreifen.

Bei einem derartigen Möbelstück hat sich vor allem die Notwendigkeit der Anordnung eines besonderen ein- und ausfahrbaren Wagens als äußerst aufwendig erwiesen. Ein weiterer Nachteil ist darin zu sehen, daß das Möbelstück als Sitzmöbelstück seine Funktion nur unvollkommen zu erfüllen vermag und zwar deshalb, weil die Sitzfläche entgegen den anatomischen Erfordernissen zwangsläufig horizontal und nicht etwa nach hinten und unten geneigt angeordnet ist, also keinen besonderen Sitzkomfort aufweist. Ferner wird im allgemeinen eine gegenüber dem Fußboden höhere Liegefläche angestrebt, was bei ^{g}e^{g}ebener Polsterstärke und Sitzhöhe bei den bisherigen von einem Schlaf- in ein Sitzmöbel umwandelbaren Möbeln nur schwer zu realisieren ist, vor allem dann, wenn die Polster zwecks Gewährleistung eines guten Liege- bzw. Sitzkomforts eine Mindeststärke aufweisen sollen.

Es wird daher grundsätzlich von der Anordnung eines besonderen bzw. ausfahrbaren Wagens, der die beiden Sitz- bzw. Liegepolster trägt, Abstand genommen. Ausgehend von einem Sitz- und Schlafmöbelstück der eingangs genannten Art, wird erfindungsgemäß vorgeschlagen, daß eines der Polster vorzugsweise im Bereich seiner unteren Fläche ein Gelenk aufweist, mit dem es um mindestens 180° am Gestell schwenkbar ist, wobei die vordere untere Kante dieses Polsters mit der hinteren unteren Kante eines zweiten Polsters verbunden ist, das an seiner vorderen Kante einen Abstützfuß aufweist. Durch Herumschwenken des am Gestell gelagerten Polsters kommt das zweite Polster mit seiner Unterseite über der nunmehr obenliegenden Unterseite des herumgeschwenkten Polsters zu liegen, wodurch ein Sitzmöbelstück gebildet ist. Hierbei kann das Gelenk für das am Gestell gelagerte Polster im vorderen Drittel des Gestells einerseits und im hinteren Drittel des Polsters in dessen Liegestellung andererseits angeordnet sein, wobei in dieser Stellung zwischen dem Polster und einer abschließenden Hinterwand des Gestells Raum für ein drittes Polsters gebildet ist, das bei der Bildung eines Sitzmöbelstückes, wie an sich bekannt, als Rückenpolster dient. Dieses Rückenpolster kann mit Vorteil aus mindestens zwei gelenkig miteinander verbundenen Polstern bestehen, die in Sitzposition eine Rückenlehne bilden. Schließlich ist es von Vorteil, daß am die beiden Polster verbindenden _{G}e-lenk oder in dessen Bereich ein weiterer Abstützfuß vorgesehen ist. Gemäß einer weiteren Ausgestaltung des erfindungsgemäßen Möbelstücks ist der Abstützfuß an der unteren Seite des Polsters gelenkig gelagert und in Liegeposition des Möbelstücks mittels eines spannbaren, elastischen Zugorgans in seiner Stützlage gehalten, welches Zugorgan als teilweiser Gewichtsausgleich für die beiden Polster beim Schwenken wirksam ist.

Ein derartiges Möbelstück bringt unter Vermeidung der oben geschilderten Nachteile bekannter Sitz- und Schlafmöbelstücke nicht nur den Vorteil eines weitaus höheren Sitz und Liegekomforts, sondern läßt als Sitzmöbelstück, weil der gesamte Gelenkmechanismus verdeckt ist, nicht erkennen, daß es sich eigentlich um ein in ein Schlafmöbelstück umwandelbares Möbelstück handelt.

Nachstehend werden drei Ausführungsbeispiele des erfindungsgemäßen Sitz- und Schlafmöbelstückes anhand der Zeichnungen nähert erläutert, wobei Fig. 1 das Möbelstück von der Seite als Sitzmöbelstück und Fig. 2 als Liegemöbelstück zeigt. Fig. 3 veranschaulicht das Möbelstück perspektivisch. Die Fig. 4 - 6 stellen das zweite und die Fig. 7 - 9 das dritte Ausführungsbeispiel dar.

Das erfindungsgemäße Möbelstück besteht in üblicher Weise aus einem Gestell 1 mit Seitenwänden 2, einer Rückwand 3 und einem als Rahmen ausgebildeten Boden 4. In den Seitenwänden 2 ist mit einem Gelenk 5 ein Polster B schwenkbar gelagert, das mittels eines Gelenkes 6 mit einem weiteren Polster A verbunden ist. Das Gelenk 6 ist an der vorderen unteren Kante des Polsters B bzw. an der hinteren unteren Kante des Polsters A angeordnet. Das vordere Polster A ist an seinem vorderen Rand mit einem Stützfuß 7 versehen, mit dem es entweder am Bodenrahmen 4 des Möbelstückes oder am Fußboden abgestützt ist. Polster und Stützfuß sind derart ausgebildet, daß man den Eindruck einer Einheit hat, wobei weder das zweite Polster noch ein Gelenkmechanismus zu erkennen ist, wenn die Polster zur Ausbildung des Sitzmöbelstückes zusammengeklappt sind (Fig. 3).

An der Rückwand 3 des Möbelgestells 1 ist mit einem Gelenk 8 ein Brett 9 befestigt, welches nach oben an die Rückwand 3 schwenkbar ist. Zwei um eine gemeinsame Gelenkverbindung 21 herum zusammenklappbare bzw. auseinanderklappbare Polster C, D dienen in der zusammengeklappten Stellung beim Sitzmöbedstück als Rückenstütze (_{F}ig. 1). Beim Liegemöbelstück füllen diese Polster in ihrer auseinandergeklappten Stellung den Raum zwischen der Hinterkante des Polsters B und der Rückwand 3 aus. Hierbei liegen sie auf dem nach unten geschwenkten Brett 9 auf, das an einem nicht gezeigten Anschlag in der horizontalen Lage abgestützt ist. Eine Art Füllpolster E kann den Spalt zwischen der Rückwand 3 und den Polstern C, D des Möbelstückes in dessen Gestalt als Sitzmöbelstück abdecken (Fig. 1). Es ist möglich, das Polster E mit dem Brett 9 zu verbinden, um es mitsamt dem Brett 9 nach unten abschwenken zu können (nicht dargestellt).

Das Gelenk 5 befindet sich im vorderen Drittel der Seitenwand 2 und im hinteren Drittel des Polsters B, wenn wenn dieses als Liegepolster dient (Fig. 2), in einer etwa der Höhe des Stützfußes 7 entsprechenden Höhe, die größer ist als der Abstand des Gelenkes 5 von dem in der Stellung aus Fig. 2 hinteren Rand des Polsters B. Im Bereich des Bodenrahmens 4 ist schließlich ein Brett 10 angeordnet, welches gegenüber dem Bodenrahmen mit einer leichten Neigung von 3-5° angeordnet ist. Das in Fig. 1 dargestellte Möbelstück ist ohne große Kraftentfaltung von einem Sitzmöbelstück in ein Liegemöbelstück zu verwandeln. Aus diesem Grunde entfallen irgendwelche üblichen Mechanismen, z.B. vorgespannte Federn und dergleichen, um das Umwandeln zu erleichtern. Das Umwandeln geschieht nun so, daß die Polster C, D beiseite gelegt werden, und das Polster A nach vorne gezogen wird, wobei das Polster B als eine Art Lenker dient. Es ist zu erkennen, daß bei der Ausbildung als Sitzmöbelstück die Sitzfläche des Polsters A die gewünschte Sitzneigung aufweist, was durch Bemessung der Höhe des Fußes 7 und der Auflagerung des Polsters B auf dem etwas geneigten Brett 10 gewährleistet ist. Demgemäß wird das Polster B um mehr als 180° geschwenkt, wenn das Sitzmöbelstück in ein Liegemöbelstück umgewandelt wird, bei welchem beide Polster A und B horizontal liegen. Die Liegefläche ist demnach völlig horizontal und der Zwischenraum zwischen der Hinterkante des Polsters B und der Rückwand 3 des Gestelles wird durch die beiden auseinandergeklappten Polster C, D ausgefüllt.

Wie die Zeichnungen veranschaulichen, können die Polster komplett ausgebildete Kissen sein, wobei die waagrechte Liegefläche höher ist, als dies bei üblichen bekannten Möbel dieser Art der Fall ist. Das Sitzmöbelstück gemäß Fig. 1 weist eine nach hinten abfallende geneiate Sitzfläche auf, und man sieht es dem Möbelstück nicht an, daß es in ein Schlafmöbelstück verwandelbar ist, was auch dadurch erreicht werden kann, daß das Polster _{A} samt seinem Stützfuß 7 eine gemeinsame Verkleidung mit einem Möbelstoff erhält (Fig. 3).

An sich könnten die beiden Polster A, B durch ein Gelenk 6 verbunden sein, welches die beiden Polster, wenn sie eine Liegefläche bilden, starr miteinander verbindet, d.h., daß die beiden Gelenkteile der Polster in Liegeposition derselben gegenseitig einen Anschlag bilden. Es ist aber auch möglich, einen besonderen Stützfuß 11 für das Gelenk 6 vorzusehen, der beim Sitzmöbelstück die in Fig. 1 ersichtliche Lage einnimmt. Bei dieser Ausführungsform ist der Stützfuß 11 feststehend mit dem Polster B verbunden an dessen Seitenrand angeordnet. Das Polster A ist im Schwenkweg des Fußes 11 mit einer Ausnehmung 22 versehen, damit der Stützfuß 11 beim Zusammenklappen und Auseinanderklappen die Polster A, B an dem Polster A vorbeiläuft.

Das Ausführungsbeispiel nach den Fig. 4 - 6 ermöglicht eine etwas vereinfachte Handhabung bei der Umwandlung des Möbelstückes. Zu diesem Zweck sind die Polster A, B im Vergleich zu den in Fig. 1 dargestellten Polstern unter Beibehaltung der üblichen Sitztiefe etwas verkürzt ausgeführt; ferner ist das zu bewegende Gewicht verringert.

Wie im einzelnen aus Fig. 4 zu entnehmen ist, befindet sich das Gelenk 5, um welches das Polster B durch Ziehen an einem Griff 12 an dem Hinterrand des Polsters A nach vorne umgeschwenkt wird, ebenfalls im vorderen Drittel der Gestellseitenwand 2, jedoch nahe dem vorderen Ende dieser Seitenwand angeordnet und greift an der in der Liegestellung hinteren unteren Kante des Polsters B an (vgl. auch Fig. 5). Eine weitere Besonderheit besteht in der Ausgestaltung des Stützfußes 11, der an der Unterseite des Polsters B schwenkbar angelenkt ist und beim Umwandeln des Möbelstückes aus dem Liegemöbelstück in das Sitzmöbelstück vorzugsweise in eine Ausnehmung 13 an der Unterseite des Polsters B geklappt wird, und zwar durch die Einwirkung der unteren Flächen des _{P}ol- sters A, das beim Zusammenklappen der Polster A und B den Fuß 11 in die Ausnehmung 13 hineindrückt. Die Anordnung einer Ausnehmung 13 ist dabei nicht von entscheidender Bedeutung. Es ist auch möglich, daß der Stützfuß 11 lediglich an die Unterseite des Polsters B angeklappt wird. Umgekehrt wird der Fuß 11 beim Auseinanderklappen der Polster A, B aus der Sitz- in die Liegeposition mittels eines elastischen Gurtes 14 in seine Stützposition gezogen, wie dies der Doppelpfeil 15 in-Fig. 5 andeutet. Der elastische Gurt 14, der einerseits am freien Ende des Stützfußes 11, andererseits an der Unterseite des Polsters am oberen Ende des Fußes 7 angreift, ist in seiner Länge so bemessen, daß er ein sanftes Niedergleiten der Polster beim Schwenkvorgang bewirkt, wobei er nach seiner Straffung eine Dehnung erfährt, die als Widerstand gegen ein zu rasches Zusammenklappen der Polster A, B aus deren Liegeposition wirksam wird.

Die Polster C, D, die gemäß dem ersten Ausführungsbeispiel gelenkig miteinander verbunden sind, und das Brett 9 gemäß Fig. 2, auf dem diese Polster in der Liegeposition zu liegen kommen, sind bei dem Ausführungsbeispiel nach den Fig. 4 bis 6 zu einer Einheit verschmolzen, welche aus der Sitzposition, in welcher sie das Rückenpolster C bildet, um das allerdings etwas nach vorne in die Seitenwand 2 verlegte Gelenk 8' schwenkbar ist. In der Liegeposition stützt sich diese Einheit außer auf dem Gelenk 8' unter einem Stützwinkel 16 an der Rückwand 3 ab. Nach Herabschwenken des Polsters C wird das auch bei diesem Ausführungsbeispiel vorhandene Polster E als loses Polster in eine Ausnehmung 17 des Rückenpolsters C im Bereich der Rückwand 3 gelegt (Fig. 5).

Das dritte Ausführungsbeispiel nach den Fig. 7 bis 9 betrifft in der Hauptsache eine etwas andere Ausgestaltung des Rückenpolsters C, um eine einfachere Polsterung und einen besseren Sitz- bzw. Liegekomfort zu ermöglichen. Während bei der Ausführungsform aus den Fig. 4 bis 6 die in der Sitzposition vordere Seite des Rückenpolsters C in der Liegeposition dessen Unterseite bildet, weist bei der Ausführungsform aus den Fig. 7 bis 9 die in der Sitzposition vordere Seite des Rückenpolsters C in dessen Liegeposition nach oben.

Das Gelenk 8 ist an der Rückwand 3 etwa in gleicher Höhe wie bei dem Beispiel nach den Fig. 1 bis 3 angeordnet, wobei aber das Brett 9 an seinem in der abgeschwenkten Lage vorderen Ende an der Unterseite des Polsters C an dem Gelenk 20 schwenkbar angelenkt ist und somit als Lenker beim Herabschwenken des Polsters C aus seiner vertikalen Lage (Fig. 7) in die horizontale Lage (Fig.9) wirkt. Fig. 8 veranschaulicht eine Zwischenstellung bei dem Vorgang des Herabschwenkens des Polsters C. Um dem Polster C beim Herabschwenken eine exakte Führung zu geben bzw. um für die notwendige Auflagerung zu sor- gₑn, ist das Polster C zusätzlich noch mit seitlichen Führungsstiften 18 versehen, die in einer Führungsnut 19 in den Seitenwänden 2 des Möbelgestells gleiten können. Die Enden der Nut 19 definieren daher die Position in der Liege- bzw. Sitzstellung des Möbels. Bei diesem Ausführungsbeispiel könnte auf das Polster E verzichtet werden, weil eine auszufüllende Ausnehmung 17 in der Liegeposition nicht mehr vorhanden ist, was wieder die einfachere Ausgestaltung des Polsters C zuläßt.

Die Führungsnut 19 kann auch durch eine nicht dargestellte Leiste ersetzt werden, auf der die Führungsstifte 18 gleiten. Ein allenfalls vorhandenes Polster E hätte nur in der Sitzposition des Möbelstückes eine Funktion.

Bei allen Ausführungsformen des erfindungsgemäßen Möbelstücks ist das Gelenk 5, an dem das Polster B an den Seitenteilen 2 angelenkt ist, in einer die Dicke des Polsters B übersteigenden Höhe über dem Boden angeordnet, die größer ist als der Abstand der Unterseite des Polsters A vom freien Ende des Stützfußes 7, so daß das Polster B unter das Polster A geklappt werden kann. Der Abstand des Gelenkes 5 über dem Boden zuzüglich des Abstandes des Gelenkes 5 von der Oberseite des Polsters _{B} entspricht der Länge des Stützfußes 7 zuzüglich der Dicke des Polsters A, so daß die Liegefläche des in ein _{L}iegemöbelstück verwandelten Möbelstücks horizontal ist. Der horizontale Abstand des Gelenkes 5 von der Rückwand 3 ist größer als der Abstand des Gelenkes 5 vom Gelenk 6. Das Stützbrett 10 aus den Fig. 1 und 2 kann entsprechend auch bei den Ausführungsformen aus den _{F}ig. 4 bis 9 vorhanden sein, so daß auch bei diesen Ausführungsformen bei der Stellung als Sitzmöbel der dem Stützfuß 7 abgewendete Hinterrand des Polsters A über das auf dem Brett 10 aufliegende Polster B an dem Brett 10 in solcher Lage abgestützt ist, daß die Sitzfläche des Polsters 10 um 3 bis 5° nach hinten abfällt.

## Patentansprüche

1. Sitz- und Schlafmöbelstück mit an einem Gestell (1) schwenkbar gelagerten und schwenkbar miteinander verbundenen Polstern (A, B), die, wenn sie in einer Ebene liegen, einerseits am Gestell, andererseits am Boden abgestützt eine Liegefläche bilden, dadurch gekennzeichnet, daß das eine Polster (B), vorzugsweise im Bereich seiner unteren Fläche, ein Gelenk (5) aufweist, mit dem es um mindestens 180° am Gestell (2) schwenkbar abgestützt ist, wobei die vordere untere Kante dieses Polsters (B) mit der hinteren unteren Kante eines zweiten Polsters (A) gelenkig verbunden ist, das an seinem vorderen Rand einen Abstützfuß (7) aufweist, und daß durch Herumschwenken des am Gestell (2) gelagerten Polsters (B) das zweite Polster (A) mit seiner Unterseite über der nunmehr obenliegenden Unterseite des herumgeschwenkten Polsters (B) zu liegen kommt, so daß ein Sitzmöbelstück gebildet ist.

2. Sitz- und Schlafmöbelstück nach Anspruch 1, dadurch gekennzeichnet, daß das Gelenk (5) für das am Gestell (2) gelagerte Polster (B) im vorderen Drittel des Gestells einerseits und im hinteren Drittel des Polsters (B) in dessen Liegenstellung angeordnet ist, wobei in dieser Stellung zwischen dem Polster (B) und einer abschließenden Rückwand (3) des Gestells Raum für ein drittes Polster (C, D) gebildet ist, das bei Bildung eines Sitzmöbelstückes, wie an sich bekannt, als Rückenpolster dient.

3. Sitz- und Schlafmöbelstück nach Anspruch 2, dadurch gekennzeichnet, daß das Rückenpolster (C, D) aus zwei gelenkig miteinander verbundenen Polstern besteht.

4. Sitz- und Schlafmöbelstück nach Anspruch 1, dadurch gekennzeichnet, daß an dem die beiden Polster (A, B) verbindenden Gelenk oder in dessen Bereich ein weiterer Abstützfuß (11) vorgesehen ist.

5. Sitz- und Schlafmöbelstück nach einem der Ansprüche 1, 2 und 4, dadurch gekennzeichnet, daß der Abstützfuß (11) an der unteren Seite des Polsters (B) gelenkig gelagert und in Liegeposition des Möbelstückes mittels eines spannbaren, elastischen Zugorgans (14) in seiner Stützlage gehalten ist, welches Zugorgan als teilweiser Gewichtsausgleich für die beiden Polster (A, B) beim Schwenken wirksam ist (Fig. 4, 5).
